# EUROPÄISCHE PATENTSCHRIFT

(11) **EP 0 818 258 B1**
(45) Veröffentlichungstag und Bekanntmachung des Hinweises auf die Patenterteilung: **20.10.1999**
(21) Anmeldenummer: 97111384.0
(22) Anmeldetag: 05.07.1997
(51) Int. Cl.: B22D 17/22, B22C 9/06

(54) **Druckgussform mit Anschnittmerkmalen insbesondere bei Aluminium-Legierungen**
Injection mould with gate characteristics especially for aluminium-alloys
Moule d'injection comprenant des caractéristiques d'attaque de coulée, en particulier pour les alliages d'aluminium

(30) Priorität: 10.07.1996 DE 29611985 U
(43) Veröffentlichungstag der Anmeldung: 14.01.1998
(73) Patentinhaber: ROTO FRANK Aktiengesellschaft, 70771 Leinfelden-Echterdingen (DE)
(72) Erfinder: Eigemeier, Wilhelm, 82 467 Garmisch-Partenkirchen (DE)

(56) Entgegenhaltungen:
- DE-A- 2 441 956
- DE-A- 2 846 512

## Beschreibung

Die Erfindung betrifft eine
**Druckgussform mit Anschnittmerkmalen, insbesondere bei Aluminium-Legierungen**

Bis zur Zeit gilt es als unmöglich, Druckgussteile zu fertigen, die nach Schleif - und Poliervorgängen dekorativ eloxierbar sind.

Der Grund hierfür ist einfach und Fachleuten allgemein bekannt und verständlich.
Das flüssige Metall wird bei Druckgussmaschinen mit relativ hohem Druck über kleinere Anschnittpunkte (Punktangüsse), Tunnelangüsse, auch über dünnflächige,schmale Anschnitte (Filmangüsse) in die zu füllende Hohlräume der Druckgussform eingespritzt.
Durch das Einspritzen des flüssigen Metalls unter dem Spritzdruck entstehen unabwendbare starke Metallwirbelungen, die für eine Deformierung der Metallkristalle und deren unregelmässige Anordnung während und nach der Erstarrung verantwortlich sind.

Druckgussteilfertigung würde sich bei Tür - und Fensterbeschlägen wegen der hohen Stückzahlen geradezu anbieten.

Verschiedenste Versuche und Konstruktionsvariationen bei Anschnitten änderten nichts an den beeinträchtigenden Vorgängen hinsichtlich der zu eloxierenden Oberfläche.
Das eloxierte Druckgussteil ist unter dekorativen Betrachtungen der Oberfläche nicht verwendbar, da sich durch die erwähnten Vorgänge wolkenartige Verschleierungen auf der Eloxalschicht abzeichnen.
Alle Tricks sowie Vor - und Nachbehandlungen schaffen keine Abhilfe.
Die eloxierten Teile sind für den vorgesehenen Zweck nicht verwendbar.
Von der Vorstellung, Tür - und Fensterbeschläge als Druckgussteile zu fertigen und auch noch zu eloxieren, hat man sich deshalb aus jahrzehntelangen Erfahrungen und Erkenntnissen völlig distanziert.

Deshalb stellt sich dennoch die Aufgabe, bei Druckgussformen **A**ngussmerkmale zu schaffen, die es ermöglichen,
speziell Beschlagteile als Druckgussteile aus einer Aluminium-Legierung herzustellen, die dekorativ eloxierbar sind.

Diese Aufgabe wird durch den kennzeichnenden Teil des Anspruchs 1 gelöst.
Die Erfindung stützt sich keineswegs auf den Anspruch 1 alleine.
Die Unteransprüche bringen die Bedeutung der Erfindung erweiternd und klärend zum Ausdruck.
Auf den Hauptanspruch und die Unteransprüche ist die Erfindung nicht beschränkt.
So können die Beschreibungen, die zeichnerischen Darstellungen in abhängigen und unabhängigen Kombinationen sowie der daraus folgenden Einzeldarstellungen erfindungsbedeutsam sein.
Um darzulegen, dass die Druckgußform im Prinzip bis auf die Anschnittmerkmale und sonstigen Besonderheiten allgemein bekannten Konstruktionen entspricht und eine normale Druckgussmaschine einzusetzen ist, wurde bei den Zeichnungen eine Abbildungen gemäss Fig.1 und ein Schema einer Kolbengiessmaschine gemäss Fig. 2 und 3 vorangestellt.

So zeigen:
- Fig. 1: eine allgemeine Abbildung einer Warmkammerdruckgussmaschine,
- Fig. 2: eine Teilquerschnittzeichnung einer Druckgußmaschinenfunktion,
- Fig. 3: eine weitere Teilquerschnittzeichnung eines weiteren Teilschemas der Druckgußmaschinenfunktion,
- Fig. 4: eine Teilquerschnittzeichnung einer geschlossenen Druckgussform,
- Fig. 5: eine Teilquerschnittzeichnung des Aufbaus als eine Druckgussformhälfte der Druckgußform in geöffnetem Zustand,
- Fig. 6: eine Teilquerschnittzeichnung der weiteren Druckgussformhälfte, die den normalen Anspritzkegel und den Hohlraum der zu fertigenden Druckgussteile zeigt,
- Fig. 7: eine Teilflächenzeichnung, bei der die erfinderischen Hauptanspritzmerkmale verdeutlichend dargestellt sind,
- Fig. 8: eine Teilflächenzeichnung eines weiteren Anschnittmerkmals,
- Fig. 9: eine Teilflächenzeichnung eines weiteren Anschnittmerkmals,
- Fig. 10: eine Teilquerschnittzeichnung einer Druckgussform in Etagenanordnung in geschlossenem Zustand,
- Fig. 11: eine Teilquerschnittzeichnung der Druckguss form gemäss Fig.10 in geöffnetem Zustand.

### Beschreibung des bevorzugten Ausführungsbeispiels

Fig. 1 zeigt eine Abbildung einer Warmkammerdruckgussmaschine mit den Hauptmerkmalen:
(1) feste Aufspannplatte,
(2) bewegliche Aufspannplatte,
(3) Maschinenholme, die der Führung der beweglichen Aufspannplatte dienen,
(4) Druckzylinder,
(5) Metallbehälter

Fig.2 gibt die Giessstellung wieder, bei der die Formhälften (6) und (7), der angefahrene Schmelztiegel (8) mit der Schmelze (9), der Angusskanal (10) und das Druckgussteil (11) zu erkennen sind. In Fig. 3 sind dargestellt:
(12) feste
(13) bewegliche
(14) freies Druckgussteil,
(15) Mundstück,
(16) Schmelzgut,
(17) Füllkammer,
(18) Kolben.

Fig.4 zeigt eine geschlossene Druckgussform mit der festen Formhälfte (19) und der beweglichen Formhälfte (20).

Bei der Druckgussform sind zeichnerisch ferner festgehalten:
die Ausdrückplatte (21), Stempel (22), Kühlbohrungen (23), (23'), Verteiler (24), Angusspilz (25) und Führungsbolzen (26).
In Fig.5 und Fig.6 ist die geöffnete Druckgussform zu erkennen.
Die Einzelteile der Druckgussform entsprechen der Fig.4.
Bei der geöffneten Druckgussform nach Fig.5 und Fig.6 wird das Druckgussteil (27) deutlich sichtbar, das noch mit dem Angusspilz (25') verbunden ist.
Bei Fig.5 und Fig.6 sind die Druckgussformhälftenflächen (28) und (28') ersichtlich.
Die Fig. 7 bis Fig.11 verdeutlichen die Erfindung, wobei nur die Druckgussformhälftenfläche (28) Fig.5 dargestellt ist.
Die Druckgussformhälftenfläche (28') Fig.6 ist jeweils in den erfindungsgemässen Merkmalen deckungsgleich ausgebildet.
In der Druckgussformhäftenfläche (28) Fig.7 sind beispielsweise Beschlaggriffe (29),(29'),(29''),(29''') halbseitig eingearbeitet.
Es ist erfindungsgemäss unerheblich, in welcher Anordnung die Einarbeitung gewählt wird, entsscheidend ist, dass die Anschnitte (31),(31') der Druckgussteile (29) bis (29''') zunächst über Primärkanäle (33),(33'), und Sekundärkanäle (34), (34') direkt von den Vorkammern (35),(35') aus erfolgt.
Die Vorkammern (35) können noch zusätzlich über ternäre Kanäle (36) mit flüssigem Metall versorgt werden, das über die Primärkanäle (33),(33') fliesst.
Ein zusätzlicher direkter Anschnitt (37) kann über ternäre Kanäle (36) geschehen.
Die Vorkammern (35),(35') wirken wie Trichter bzw. Steiger und ermöglichen neben einer Druckgussteilsättigung auch eine normale Metallkristallausbildung, wodurch dann eine dekorative Oberfläche bei dem späteren Eloxalvorgang entsteht.
Der Spritzstrahl über die Sekundärkanäle (34),(34') wird noch durch Abweisrippen (38),(38'), die jeweils vom Grund der eingearbeiteten Vorkammern (35),(35') bis zur Teilungsfläche (28) Fig.5,Fig.7 bzw. (28') Fig.6 reichen, gebremst.

Ein weiteres Ausführungsbeispiel des Erfindungsgedankens zeigt Fig.9.
Hier wird die Vorkammer (35),(35') durch eine Längssteg (39) in eine Primärvorkammer (40) und eine Sekundärkammer (41) getrennt, wobei die Sekundärkammer (41) gegenüber der Primärvorkammer (40) wesentlich verbreitet ist.
Ein weiterer Vorteil liegt noch darin, dass der Spritzstrahl in der Primärvorkammer (40) durch eine höhere Anzahl Abweisrippen (38),(38') weiter gebremst wird, und die Trichter- bzw. Steigerfunktion der breiteren Sekundärvorkammer (41) noch wirkungsvoller in Erscheinung tritt.

Fig.10 und Fig.11 zeigen eine Druckgussform mit den erfinderischen Merkmalen. jedoch besitzt die Druckgussform zwei Grundteilungsebenen (42), die dann 4 Druckgussformteilungsflächen (43),(43'),(44),(44') aufweisen, in die die erforderlichen und gewünschten Merkmale eingearbeitet sind. Praktisch handelt es sich dabei um 2 übereinander gestapelte Druckgussformen.

Die Druckgussformplattenhälfte (45) Fig.10 und Fig.11 entspricht im Prinzip der Druckgussformplattenhälfte (19) Fig.6. Die Druckgussplattenformhälfte (45') unterscheidet sich gegenüber der beweglichen Druckgussformplattenhälfte (20) Fig.6 nur dadurch, dass die Angusspilzbohrung (25) Fig.4 und Fig.6 die Druckgussformplattenformhälfte (45') in ihrer ganzen Plattenstärke durchdringt, und das flüssige eingespritzte Metall über die Angusspilzbohrung (47) Fig.10 und Fig.11 die Druckgussform, bestehend aus den Druckgussformplattenhäften (46),(46') Fig.11, füllt.
Es empfielt sich ausserdem, in der Druckgussformplattenhälfte (45') Fig.10 und Fig.11 einen Trennschieber (48) Fig.10, Fig.11 vorzusehen, der in einer Stellung gemäss Fig.10 eine Verschlussfläche bildet, in der Stellung nach Fig.11 einen Metalldurchfluss in die geschlossene Druckgussform (46),(46') zulässt.

In Fig.11 ist die geöffnete Druckgussform mit 2 Grundteilungsebenen (42) Fig.10 dargestellt.
Durch entsprechende Einrichtungen ist die doppelte Druckgussform, wie gezeichnet, zu öffnen.
Die Druckgussteile sind mit den Angusspilzen zu entfernen.
Nach diesem Vorgang kann die Druckgussform wieder geschlossen und ein neuer Spritzvorgang eingeleitet werden.

Die Konstruktion mit den erfindungsgemässen Merkmalen lässt auch Druckgussformhälftenflächen (28),(28') zu, so dass auch asymmetrische Druckgussteile inform von Tür-bzw. Fenstergriffe produzierbar sind.

### Bezugszeichenliste

- 1: feste Aufspannplatte,
- 2: bewegliche Aufspannplatte,
- 3: Maschinenholme,
- 4: Druckzylinder,
- 5: Metallbehälter,
- 6: Druckgussformhälfte,
- 7: Druckgussformhälfte,
- 8: Schmelztiegel,
- 9: Schmelze,
- 10: Angusskanal,
- 11: Druckgussteil
- 12: feste Druckgussformhälfte,
- 13: bewegliche Druckgussformhälfte,
- 14: freies Druckgussteil,
- 15: Mundstück,
- 16: Schmelzgut,
- 17: Füllkammer,
- 18: Druckkolben,
- 19: feste Druckgussformplattenformhälfte,
- 20: bewegliche Druckgussformplattenhälfte,
- 21: Ausdrücklatte,
- 22: Stempel,
- 23: Kühlbohrungen,
- 23': Kühlbohrungen,
- 24: Verteiler,
- 25: Angussplizbohrung,
- 25': Angusspliz,
- 26: Führungsbolzen,
- 27: Druckgussteil mit Angusspilz 25',
- 28: Druckgussformhälftenfläche,
- 28': Druckgussformhälftenfläche,
- 29: Beschlägegriff als Druckgussteil
- 29': Beschlägegriff als Druckgussteil,
- 29'': Beschlägegriff als Druckgussteil,
- 29''': Beschlägegriff als Druckgussteil,
- 30: Kernzug,
- 30': Kernzug,
- 30'': Kernzug,
- 30''': Kernzug,
- 31: unmittelbarer Anschnitt,
- 31': unmittelbarer Anschnitt,
- 32: Angusspilz mit Verteilerring,
- 33: Pimärkanal,
- 33': Primärkanal,
- 34: Sekundärkanäle,
- 34': Sekundärkanäle,
- 35: Vorkammern,
- 35': Vorkammern,
- 36: ternäre Kanäle,
- 37: zusätzlicher direkter Anschnitt,
- 38: Abweisrippen,
- 38': Abweisrippen,
- 39: Längssteg
- 40: Primärvorkammer,
- 41: Sekundärvorkammer,
- B: Breite,
- b: Breite
- 42: Grundteilungsebenen,
- 43: Druckgussformteilungsfläche,
- 43': Druckgussformteilungsfläche,
- 44: Druckgussformteilungsfläche,
- 44': Druckgussformteilungsfläche,
- 45: Druckgussformhälfte,
- 45': Druckgussformhälfte,
- 46: Druckgussformhälfte,
- 46': Druckgussformhälfte,
- 47: weitere Angusspilzbohrung,
- 48: Trennschieber,

## Patentansprüche

1. **Druckgussform mit Anschnittmerkmalen, insbesondere bei Aluminium - Legierungen,**
wobei ein zentral gelegener Angusstrichter über Verteilungskanäle mit den vorgesehenen Hohlräumen einer Druckgussform in Verbindung steht,
**dadurch gekennzeichnet,**
dass der Anschnitt (31,31') eine langsausgebildete Form besitzt und mittelbar über eine Anzahl Primärkanäle (33,33'), Sekundärkanale (34,34') und Ternärkanäle (36), jedoch unmittelbar über Vorkammern (35,35') erfolgt,
wobei die Vorkammern (35,35') jeweils in eine Primärkammer (40) und eine Sekundärkammer (41) durch einen Längssteg (39 gesplittet sind,
dabei die Sekundärkammer (41) in der Abmessung (B) breiter ausgeführt ist als die Abmessung (b) der Primärvorkammer (40),
die Metallanhäufung in den Vorkammern (35,35'), besonders in der Sekundärvorkammer (41), einer Trichter - bzw. Steigerfunktion gleichkommt, derart, dass
diese Funktion eine Sättigung der Druckgussteile (29-29''') bewirkt,
eine normale Metallkristallisation ermöglicht und die Trichter- bzw. Steigerfunktion durch Druck der eingearbeiteten Primär-, Sekundär- und Ternärkanäle (33,33'),(34,34'), (36) unterstützt wird.

2. **Druckgussform mit Anschnittmerkmalen, insbesondere bei Aluminium - Legierungen** nach Anspruch 1,
**dadurch gekennzeichnet,**
dass die Sekundärkanäle (34,34') gegenüber den Primärkanälen ( 33,33') schräg angeordnet sind.

3. **Druckgussform mit Anschnittmerkmalen, insbesondere bei Aluminium - Legierungen** nach Anspruch 1 und 2,
**dadurch gekennzeichnet,**
dass der Längssteg (39), die Primärvorkammer (40), ebenso auch die Sekundärvorkammer (41) eine Anzahl Abweisungsrippen (38,38') aufweisen, die die Spritzstrahlrichtung ändern und zusätzlich bremsen.

4. **Druchgussform mit Anschnittmerkmalen, insbesondere bei Aluminium -Legierungen,** nach Anspruch 1,2 und 3,
**dadurch gekennzeichnet,**
dass die Druckgussform als 2 übereinandergestapelte Druckgussformen mit Druckgussformhälften (45,45'),(46,46') ausgeführt ist.

5. **Druckgussform mit Anschnittmerkmalen, insbesondere bei Aluminium -Legierungen,** nach Anspruch 4,
**dadurch gekennzeichnet,**
dass die Druckgussformen mit den Druckgussformhälften (45,45'), (46,46') Druckgussformteilungsflächen (43,43'; 44,44') aufweisen,, in denen die erfindungsgemäß erforderlichen und gewünschten Formen eingearbeitet sind.

6. **Druckgussform mit Anschnittmerkmalen, insbesondere bei Aluminium - Legierungen,** nach Anspruch 4 oder 5,
**dadurch gekennzeichnet,**
dass die Füllung der gestapelten Druckgussform gemäß den Druckgussformhälften (45,45') über eine Angusspilzbohrung (25) erfolgt,
die Füllung der Druckgussform gemäss der Druckgussformhälften (46,46') über die verlängerte und abgesetzte Angusspilzbohrung (25'), übergehend in eine weitere Angusspilzbohrung (47) geschieht.

7. **Druckgussform mit Anschnittmerkmalen, insebsondere bei Aluminium - Legierungen,** nach Anspruch 4, 5 und 6,
**dadurch gekennzeichnet,**
dass die Druckgussformhälfte (45') einen Trennschieber(48) aufweist, der je nach Positionierung einerseits eine Sperrfläche bildet, andererseits eine Durchgangsbohrung zwischen der Angusspilzbohrung (25) und der weiteren Angusspilzbohrung (47) freigibt.

## Claims

1. Diecasting mould having gate features, more especially for aluminium alloys, wherein a centrally situated sprue funnel communicates with the provided cavities of a diecasting mould via distribution channels, characterised in that the gate (31,31') has an elongate configuration and is formed indirectly via a number of primary channels (33,33'), secondary channels (34,34') and tertiary channels (36), but directly via antechambers (35,35'), the antechambers (35,35') each being split into a primary chamber (40) and a secondary chamber (41) by a longitudinal web (39), so that the secondary chamber (41) is wider in respect of the dimension (B) than the dimension (b) of the primary antechamber (40), the accumulation of metal in the antechambers (35,35'), particularly in the secondary antechamber (41), is equivalent to a funnel or riser function in such a manner that this function causes a concentration of the diecast parts (29-29''') and renders possible a normal metal crystallisation, and the funnel or riser function is assisted by pressure in the incorporated primary, secondary and tertiary channels (33,33'),34,34'),(36).

2. Diecasting mould having gate features, more especially for aluminium alloys, according to claim 1, characterised in that the secondary channels (34,34') are disposed in an inclined manner relative to the primary channels (33,33').

3. Diecasting mould having gate features, more especially for aluminium alloys, according to claims 1 and 2, characterised in that the longitudinal web (39), the primary antechamber (40), as well as the secondary antechamber (41), have a number of deflector ribs (38,38') which change and additionally lock the direction of the spray jet.

4. Diecasting mould having gate features, more especially for aluminium alloys, according to claims 1, 2 and 3, characterised in that the diecasting mould is configured as two diecasting moulds, which are stacked one above the other and have diecasting mould halves (45,45'),(46,46').

5. Diecasting mould having gate features, more especially for aluminium alloys, according to claim 4, characterised in that the diecasting moulds with the diecasting mould halves (45,45'),(46,46') have diecasting mould separation faces (43,43'; 44,44'), in which the shapes which are required and desired according to the invention are incorporated.

6. Diecasting mould having gate features, more especially for aluminium alloys, according to claim 4 or 5, characterised in that the filling of the stacked diecasting mould according to the diecasting mould halves (45,45') is effected via a mushroom-shaped sprue bore (25), and the filling of the diecasting mould according to the diecasting mould halves (46,46') is effected via the extended and stepped mushroom-shaped sprue bore (25'), passing into an additional mushroom-shaped sprue bore (47).

7. Diecasting mould having gate features, more especially for aluminium alloys, according to claims 4, 5 and 6, characterised in that the diecasting mould half (45') has a parting slide (48) which, depending on its positioning, forms a barrier face, on the one hand, and exposes a through-bore between the mushroom-shaped sprue bore (25) and the additional mushroom-shaped sprue bore (47), on the other hand.

## Revendications

1. Moule d'injection à caractéristiques d'attaque de coulée, notamment pour des alliages d'aluminium, selon lequel une trémie de coulée centrale communique par des canaux de liaison avec des cavités prévues d'un moule d'injection,
caractérisé en ce que
• le segment (31, 31') possède un moule longitudinal et directement par l'intermédiaire d'un certain nombre de canaux primaires (33, 33'), de canaux secondaires (34, 34') et de canaux ternaires (36), l'injection se fait directement par des antichambres (35, 35'),
• les antichambres (35, 35') sont réparties entre une chambre primaire (40) et une chambre secondaire (41) par une branche longitudinale (39),
• la chambre secondaire (41) a des dimensions (B) plus grandes en largeur que les dimensions (b) de l'antichambre primaire (40),
• l'accumulation de métal des antichambres (35, 35') notamment dans l'antichambre secondaire (41), est l'équivalent d'une fonction de trémie ou de colonne montante de sorte que cette fonction produit la saturation des pièces injectées (29-29'''),
• cela permet une cristallisation métallique normale et la fonction de trémie et de colonne montante par les canaux primaires secondaires et ternaires (33, 33', 34, 34', 36), usinés par la pression émise par la fonction de trémie ou de colonne montante.

2. Moule d'injection à caractéristiques d'attaque de coulée, notamment pour des alliages d'aluminium selon la revendication 1,
caractérisé en ce que
les canaux secondaires (34, 34') sont inclinés par rapport aux canaux primaires (33, 33').

3. Moule d'injection à caractéristiques d'attaque de coulée, notamment pour des alliages d'aluminium, selon l'une des revendications 1 et 2,
caràctérisé en ce que
la branche longitudinale (39), la chambre primaire (40) de même que la chambre secondaire (41), comportent un certain nombre de nervures d'évacuation (38, 38') qui modifient la direction du jet d'injection et le cas échéant le freinent.

4. Moule d'injection à caractéristiques d'attaque de coulée, notamment pour des alliages d'aluminium selon les revendications 1, 2, 3,
caractérisé en ce que
le moule d'injection est réalisé sous la forme de deux moules d'injection sous pression, empilés, avec des moitiés de moule d'injection (45, 45' ; 46, 46').

5. Moule d'injection à caractéristiques d'attaque de coulée, notamment pour des alliages d'aluminium, selon la revendication 4,
caractérisé en ce que
les moules d'injection présentent, avec les moitiés de moule d' injection (45, 45' ; 46, 46'), des surfaces de division de pièces de coulée (43, 43' ; 44, 44') dans lesquelles ont été usinées les formes nécessaires et souhaitées selon l'invention.

6. Moule d'injection à caractéristiques d'attaque de coulée, notamment pour des alliages d'aluminium, selon la revendication 4 ou 5,
caractérisé en ce que
le remplissage du moule d'injection empilé selon les moitiés de moule d' injection (45, 45'), se fait par l'intermédiaire d'un perçage de champignon de coulée (25), et
le remplissage du moule d'injection selon les moitiés de moule (46, 46') se fait par le perçage de champignon de coulée (25') prolongé et décalé, et provisoirement par un autre perçage de champignon de coulée (47).

7. Moule d'injection à caractéristiques d'attaque de coulée, notamment pour des alliages d'aluminium, selon l'une des revendications 4, 5, 6,
caractérisé en ce que
la moitié de moule d'injection (45') comporte un tiroir de séparation (48) qui, suivant le positionnement, d'une part forme une surface obturée et d'autre part libère un perçage de passage entre le perçage de champignon (25) et l'autre perçage de champignon (47).
